# DEMANDE DE BREVET EUROPEEN

(11) **EP 4 663 074 A1**
(43) Date de publication de la demande: **17.12.2025**
(21) Numéro de dépôt: 25181997.5
(22) Date de dépôt: 11.06.2025
(51) Int. Cl.: A47G 19/06

(54) **PLATEAU REPAS MODULAIRE**

(30) Priorité: 11.06.2024 FR 2406162
(71) Demandeur: Flycup Packaging, 35510 Cesson-Sevigne (FR)
(72) Inventeur: ROUSSEAU, Olivier, 13009 MARSEILLE (FR)
(74) Mandataire: IP Trust

(57) **Abrégé**

La présente invention concerne un système modulaire de prise de repas portatif caractérisé en ce qu'il est constitué par au moins un module de liaison (100) présentant des moyens d'accrochage latéraux et au moins un module creux (200, 300, 400) présentant des moyens d'accrochage latéraux complémentaires.

## Description

### DOMAINE DE L'INVENTION

La présente invention a pour objet un dispositif de prise de repas. De façon plus précise, l'invention concerne un dispositif qui permet à l'utilisateur de maintenir, à l'aide d'une seule main, de préférence plusieurs récipients contenant divers mets et, de préférence, un verre tout en laissant l'autre main libre pour manipuler les ustensiles nécessaires à la prise de ces mets. Ce dispositif se révèle très utile aussi à l'occasion de réceptions où les convives ne sont pas attablés, par exemple les vernissages, les "lunchs", les buffets, mais aussi dans toutes les situations où l'utilisateur veut s'alimenter mais la disponibilité d'une table n'est pas possible, ainsi que dans plusieurs lieux publics comme les halls de gare, les trains, les stades, les files d'attente des cinémas, et aussi tout simplement devant la télévision. Il concerne aussi le domaine de la restauration rapide ou de la « restauration de rue » où différents mets et boissons sont servis dans des ustensiles utilisables en marchant, ou en étant debout ou assis, sans table ni support.

### ARRIERE PLAN TECHNOLOGIQUE DE L'INVENTION

Le brevet américain US2561022 décrit un tel dispositif qui est constitué par un plateau à fond plat et comportant un rebord de hauteur réduite. Au centre du fond de ce plateau est prévu une poignée de forme tronconique qui permet d'une part de tenir l'ensemble et dont la cavité interne permet de mettre en place un gobelet. Cependant, ce dispositif ne résout que partiellement le problème dans la mesure où il ne permet en fait que de prendre en considération des aliments correspondants à ceux qu'on prend lors d'un apéritif et que, d'autre part, comme la poignée fait saillie largement hors du fond du plateau, celui- ci ne peut être utilisé en appui sur une table.

Le brevet US4732274 décrit un plateau portable comportant une surface supérieure destinée à supporter des aliments, une surface inférieure et un bord périphérique. Une jupe est couplée au bord périphérique du panneau et s'étend vers le bas à partir de celui-ci. Le panneau comporte une ouverture et un porte-gobelet soutenu par le panneau autour de l'ouverture qui s'étend vers le bas. La jupe comprend au moins une partie découpée qui expose le porte-gobelet afin de permettre à un utilisateur d'insérer une main à travers la partie découpée pour saisir le porte-gobelet.

### OBJET DE L'INVENTION

Les solutions de l'art antérieur sont figées et ne permettent pas une individualisation aisée pour adapter la configuration du dispositif à la composition du menu de chaque utilisateur. Il ne permet pas de varier aisément la combinaison de verres et de réceptacles.

### BREVE DESCRIPTION DE L'INVENTION

Un but de l'invention est de proposer un système obviant aux inconvénients précités.

L'invention concerne un système modulaire de prise de repas portatif caractérisé en ce qu'il est constitué par au moins un module de liaison présentant des moyens d'accrochage latéraux et au moins un module creux présentant des moyens d'accrochage latéraux complémentaires.

Selon d'autres caractéristiques avantageuses et non limitatives de l'invention, prises seules ou selon toute combinaison techniquement réalisable.

Avantageusement, ledit module de liaison présente un moyen d'accrochage d'un premier type, identique aux moyens d'accrochage desdits modules creux et une pluralité de moyens d'accrochage d'un deuxième type, complémentaire au premier type. Selon une variante avantageuse, ledit module de liaison présente un logement pour recevoir un gobelet.

Selon un mode de réalisation particulier :
a) lesdits moyens d'accrochage dudit premier type sont formés par des pattes recourbées présentant un premier tronçon s'étendant perpendiculairement à une jupe entourant ledit module et un deuxième tronçon s'étendant perpendiculairement au premier tronçon, vers l'extérieur,
b) lesdits moyens d'accrochage dudit deuxième type sont formés par des pattes recourbées présentant un premier tronçon s'étendant perpendiculairement à une jupe entourant ledit module et un deuxième tronçon s'étendant perpendiculairement au premier tronçon, vers l'intérieur.

Selon une variante, le système comporte en outre un module creux du premier type.

Avantageusement, ledit logement (120) présente une jupe tubulaire fondue par des fentes (122 à 125 ) délimitant des pattes flexibles semi-tubulaires assurant le maintien d'un gobelet inséré dans ce logement.

### BREVE DESCRIPTION DES FIGURES

D'autres caractéristiques et avantages de l'invention ressortiront de la description détaillée de l'invention qui va suivre en référence aux figures annexées sur lesquels :
[FIG. 1] la figure 1 représente une vue en perspective de trois-quarts dessus d'un système selon l'invention
[FIG. 2] la figure 2 représente une vue en perspective de trois-quarts dessous d'un module de liaison d'un système selon l'invention
[FIG. 3] la figure 3 représente une vue en perspective de trois-quarts dessous d'un module creux d'un système selon l'invention [FIG. 4] la figure 4 représente une vue en perspective de trois-quarts dessous d'un système selon l'invention.
[FIG. 5] la figure 5 représente une vue en perspective de dessous d'une variante du système selon l'invention.

### DESCRIPTION DETAILLEE DE L'INVENTION

L'invention concerne un système de prise de repas portable modulable, constitué par un module de liaison (100) auquel sont attachés trois modules creux (200, 300, 400) dans l'exemple décrit.

Le module de liaison (100) présente dans l'exemple décrit une forme carrée, avec une plaque (110) entourée par une jupe périphérique (130) et traversée par un col creux (120) pour l'insertion d'un gobelet.

Le terme "gobelet" utilisé fait référence à tout type d'objet pouvant contenir des liquides, quels que soient sa forme ou le matériau dont il est composé comme : verre, gobelet, cônes à glaces, cette liste n'étant bien sûr pas limitative. Plusieurs types de récipients, assiettes, barquettes, plateaux- repas en carton alimentaire ou en plastique existent déjà sur le marché. Il est vrai que tous peuvent contenir de la nourriture et certains peuvent être utilisés avec un verre ou gobelet pour manger debout ou assis sans une table.

Le module de liaison (100) présente à sa périphérie des moyens d'accrochage (111, 112, 113) d'un premier type, et une ou plusieurs moyens d'accrochages d'un second type (114). Les moyens d'accrochage d'un second type (114) sont complémentaires des moyens d'accrochage du premier type (111, 112, 113). Elles permettent soit d'assurer une prolongation du module de liaison (100) par un autre module de liaison (100), soit d'accrocher un module creux présentant un moyen d'accrochage du deuxième type, soit de rester libre pour permettre la prise du plateau (110) entre le pouce et l'index. Normalement, le module de liaison (100) présente un plus grand nombre de moyens d'accrochage du premier type (111, 112, 113) que de moyens d'accrochage du second type (114).

Les modules creux (200, 300, 400) présentent également une jupe partielle (230) et un moyen d'accrochage (214) du second type, afin de permettre l'accrochage sur l'un des moyens d'accrochage du premier type (111, 112, 113) d'un module de liaison (100).

Les modules creux (200, 300, 400) présentent par ailleurs un renfoncement (220, 320, 420) permettant de former un récipient dans lequel on peut déposer un aliment, par exemple.

L'assemblage d'un ou plusieurs modules de liaison (100) et de plusieurs modules creux (200, 300, 400) permet de réaliser un dispositif multi-compartimenté mais rigide.

Les modules de liaison (100) et creux (200, 300, 400) sont réalisés en matière plastique pour permettre leur nettoyage et leur réutilisation.

### Détail des moyens d'accrochage

Les moyens d'accrochage du premier type (111,112, 113) présentent deux pattes (121, 131) recourbées vers l'intérieur, avec un segment (122) s'étendant perpendiculairement à la jupe (111), prolongé par un segment (123) orienté parallèlement à la jupe (111) pour définir un crochet en forme de « C » ouvert en direction de la patte opposée (131).

Les moyens d'accrochage du second type (114) présentent également deux pattes (124, 134) recourbées vers l'extérieur, venant s'enclencher dans les pattes (121, 131) d'un moyen d'accrochage du premier type (111,112, 113).

Les moyens d'accrochage du second type (114) présentent une casquette (244) recouvrant la jonction des modules associés.

Le logement (120) présente dans la variante illustrée par la figure 5 une jupe tubulaire fondue par des fentes (122 à 126) délimitant des pattes flexibles semi-tubulaires assurant le maintien d'un gobelet inséré dans ce logement.

Bien entendu l'invention n'est pas limitée au(x) mode(s) de mise en œuvre décrit(s) et on peut y apporter des variantes de réalisation sans sortir du cadre de l'invention tel que défini par les revendications.

## Revendications

1. Système modulaire de prise de repas portatif **caractérisé en ce qu'**il est constitué par :
• au moins un module de liaison (100) présentant une plaque (110) entourée d'une jupe périphérique (130),
• ledit module de liaison (100) comportant un logement central (120) apte à recevoir un gobelet,
• ledit module de liaison comportant au moins un moyen d'accrochage latéral d'un premier type (111, 112, 113) formé par deux pattes recourbées définissant un crochet ouvert vers l'intérieur,
• au moins un module creux (200, 300, 400) présentant un renfoncement (220, 320, 420) formant un récipient et un moyen d'accrochage d'un second type (114) complémentaire auxdits moyens d'accrochage du premier type,
• lesdits moyens d'accrochage assurant un verrouillage mécanique réversible par enclenchement mutuel,
• ledit logement (120) comportant une jupe tubulaire fendue définissant des pattes semi-tubulaires flexibles destinées à maintenir un gobelet inséré dans ledit logement.

2. Système modulaire selon la revendication 2 **caractérisé en ce que** :
- lesdits moyens d'accrochage dudit premier type (111) sont formés par des pattes recourbées (121, 131) présentant un premier tronçon s'étendant perpendiculairement à une jupe (130) entourant ledit module de liaison et un deuxième tronçon s'étendant perpendiculairement au premier tronçon, vers l'extérieur,
- lesdits moyens d'accrochage dudit deuxième type (114) sont formés par des pattes recourbées (124, 134) présentant un premier tronçon s'étendant perpendiculairement à une jupe entourant ledit module et un deuxième tronçon s'étendant perpendiculairement au premier tronçon, vers l'intérieur.

3. Système modulaire selon la revendication 3 **caractérisé en ce que** ledit logement (120) présente une jupe tubulaire fondue par des fentes (122 à 126) délimitant des pattes flexibles semi-tubulaires assurant le maintien d'un gobelet inséré dans ce logement.
